# EUROPÄISCHE PATENTSCHRIFT

(11) **EP 1 064 447 B1**
(45) Veröffentlichungstag und Bekanntmachung des Hinweises auf die Patenterteilung: **15.09.2004**
(21) Anmeldenummer: 00903539.5
(22) Anmeldetag: 18.01.2000
(51) Int. Cl.: E05F 3/10

(54) **ANTRIEB**
DRIVE
MECANISME D'ENTRAINEMENT

(30) Priorität: 18.01.1999 DE 19901771; 06.03.1999 DE 19909895
(43) Veröffentlichungstag der Anmeldung: 03.01.2001
(73) Patentinhaber: GEZE GmbH, 71229 Leonberg (DE)
(72) Erfinder: FEUCHT, Fritz, D-71263 Weil der Stadt (DE); GLÄNZER, Manfred, D-71229 Leonberg (DE); TREBBE, Michael, D-70184 Stuttgart (DE); FISCHBACH, Stefan, D-71229 Leonberg (DE)
(86) Internationale Anmeldenummer: PCT/DE2000/000156
(87) Internationale Veröffentlichungsnummer: WO 2000/042282

(56) Entgegenhaltungen:
- EP-A- 0 146 693
- EP-A- 0 243 786
- EP-A- 0 409 445
- DE-A- 3 331 783
- DE-A- 19 526 061
- DE-C- 613 444
- GB-A- 1 174 327
- US-A- 2 460 369
- US-A- 4 115 897

## Beschreibung

Die Erfindung betrifft einen Antrieb, z. B. Türschließer, für einen Flügel einer Tür, eines Fensters oder dergleichen.

Das Antriebsgehäuse ist vorzugsweise für den verdeckten Einbau in ein Türblatt oder in einen Türrahmen vorgesehen. In dem Antriebsgehäuse sind mindestens zwei Schließerfedern angeordnet, welche beim Öffnen bzw. Schließen des Flügels beaufschlagt werden und als Energiespeicher zum selbsttätigen Schließen bzw. Öffnen des Flügels ausgebildet sind, wobei jede Schließerfeder auf einem separatem, im Antriebsgehäuse geführtem Kolben, einem sogenannten Federkolben abgestützt ist. Außerdem ist in dem Antriebsgehäuse eine vorzugsweise hydraulische Dämpfungsvorrichtung zum Dämpfen der Schließ- und/oder Öffnungsbewegung des Flügels angeordnet. In dem Antriebsgehäuse ist ein vorzugsweise als Schließerwelle ausgebildetes Abtriebsglied gelagert, welches über ein Getriebe mit den Schließerfedern und/oder mit der Dämpfungsvorrichtung zusammenwirkt und mit einem kraftübertragenden Gestänge gekoppelt ist.

Die DE 195 26 061 A1 beschreibt einen besonders schmal ausgebildeten Türschließer für den verdeckten Einbau in ein Türblatt oder einen Türrahmen. Der Türschließer weist ein Kolbensystem mit zwei gegenläufig arbeitenden Kolben und zwei separaten Schließerfedern auf. Die beiden Kolben sind über einen auf einer Exzenterscheibe angeordneten Kurbeltrieb mit der Schließerwelle gekoppelt. Gegenüber herkömmlichen Türschließern mit nur einem Kolben und einer Schließerfeder erlaubt das Kolbensystem somit die Verwendung besonders schmaler Federn. Die Ausbildung des Kurbeltriebes ist jedoch relativ aufwendig. In einer alternativen Ausführung bei der die Koppelung der Kolben über zwei Hubkurvenscheiben erfolgt ist hingegen eine separat ausgebildete Dämpfungsvorrichtung erforderlich, die wiederum erhöhten Bauraum beansprucht.

Die DE-PS 61 34 44 beschreibt einen Türschließer mit zwei separaten Schließerfedern, welche über einen Zahntrieb gegenläufig mit einem auf der Schließerwelle angeordneten Ritzel zusammenwirken. Die beiden Schließerfedem sind in einer Ebene auf gegenüberliegenden Seiten der Schließerwelle angeordnet. Unterhalb der Schließerfedem ist eine gemeinsame Dämpfungseinrichtung in dem Türschließergehäuse aufgenommen, welche mit der Schließerwelle zusammenwirkt. Das Schließergehäuse weist dadurch einer relativ große Bauhöhe auf.

In der US 2,460,369 sind zwei Kolbeneinrichtungen mit insgesamt zwei Schließerfedern im Schließergehäuse übereinanderliegend angeordnet. Ein durchgängig ausgebildetes Ritzel auf der Schließerwelle wirkt mit Zahntrieben zusammen, welche jeweils in einer Aussparung der Kolben ausgebildet sind. Auch dieser Türschließer weist durch die übereinanderliegenden Schließerfedern eine große Bauhöhe auf.

Aufgabe der Erfindung ist es, einen besonders schmalen Türschließer mit Dämpfungseinrichtung zu konstruieren, welcher zudem besonders kompakt aufgebaut ist.

Die Aufgabe wird erfindungsgemäß gelöst durch den Gegenstand des Anspruchs 1.

Die mindestens zwei in dem Türschließergehäuse ausgebildeten Federkolbenräume sind in Richtung der Schließerachse = Schließerwelle und/oder in Richtung parallel zur Türebene parallel zueinander versetzt angeordnet. Alternativ oder zusätzlich sind die mindestens zwei Federkolbenräume auf gegenüberliegenden Seiten der Schließerwelle angeordnet.

Allgemein gilt: Bei der Verwendung mehrerer separater Federkolben mit separaten Schließerfedern reduzieren sich die Durchmesser der einzelnen Schließerfedern, wobei gleichzeitig jedoch eine hohe Schließkraft erzielt wird. Schon bei Türschließern mit zwei separaten Schließerfedern sind Einbautiefen des Türschließers, d.h. Erstreckungen des Türschließergehäuses senkrecht zur Türebene, im Bereich von 30 mm bis 25 mm, insbesondere 28 mm, realisierbar.

Bei Ausführungen, bei denen die Schließerfedern mit Federkolben in Richtung der Schließerachse zueinander versetzt angeordnet sind, können die Schließerfedern in einer parallel zur Türebene angeordneten Ebene - d.h. parallel zu der Ebene, in der das Türschließergehäuse auf oder im Türflügel bzw. auf oder im Türrahmen montiert ist - übereinander angeordnet sein.

Bei Ausführungen, bei denen die Schließerfedern mit Federkolben in einer Richtung parallel zur Türebene parallel zueinander versetzt angeordnet sind, liegen die Schließerfedern und Federkolben in zwei mit Abstand parallel zueinander angeordneten Ebenen, die parallel zur Türebene sind. Mit dieser Anordnung kann eine besonders niedrige Bauweise des Türschließergehäuses erreicht werden, d.h. die Erstreckung des Türschließergehäuses in Richtung der parallel zur Türebene angeordneten Schließerachse wird reduziert.

Bei Ausführungen, bei denen die Schließerfedern mit Federkolben auf gegenüberliegenden Seiten der Schließerwelle angeordnet sind, können die Schließerfedern beide jeweils in einer Ebene parallel zur Türebene liegen. Durch die beidseitige Anordnung können die Schließerfedern axial miteinander fluchtend oder mehr oder weniger versetzt zueinander angeordnet sein, wodurch jeweils auch die Bauhöhe verringert werden kann.

Wenn die Federkolbenräume auf gegenüberliegenden Seiten der Schließerwelle angeordnet sind, kann eine besonders deutliche Reduzierung der Gesamtbauhöhe erreicht werden; hierzu wird der Versatz zwischen den Mittelachsen der Kolbenräumen kleiner ausgeführt als deren Durchmesser, d.h. in Axialrichtung des Gehäuses betrachtet überschneiden sich die Querschnitte der Kolbenräume teilweise.

Dadurch, dass die Federkolbenräume auf gegenüberliegenden Seiten der Schließerwelle und gleichzeitig in der Höhe versetzt angeordnet werden und die Dämpfungskolbenräume einen kleineren Durchmesser aufweisen als die Federkolbenräume, können durch diese "Verschachtelung" der Kolbenräume gleichzeitig Einbauhöhen, d.h. Erstreckungen des Türschließergehäuses in Richtung der Schließerachse, im Bereich von 40 mm bis 50 mm erreicht werden, wodurch sich derartige Türschließer bevorzugt zum im Türflügel bzw. im Türrahmen integrierten Einbau eignen.

Die Baulängen betragen bei Anordnungen mit Schließerfedern auf einer Seite der Schließerwelle 250 mm bis 350 mm und bei Anordnungen mit gegenüber der Schließerwelle angeordneten Schließerfedern 350 mm bis 550 mm.

Die beiden Schließerfedern können identisch ausgebildet sein oder auch unterschiedliche Länge, Durchmesser oder Federkonstante aufweisen. Mindestens eine der Schließerfedern kann mit einer Einrichtung zur Einstellung der Federkraft zusammenwirken, mit der die Vorspannung der Schließerfeder variiert werden kann.

Neben den beiden Kolbenräumen zur Aufnahme der Federkolben können vorteilhafterweise zwei weitere Kolbenräume mit kleinerem Durchmesser zur Aufnahme von zwei Dämpfungskolben in dem Gehäuse ausgebildet sein. Dabei liegen jeweils ein Federkolbenraum und ein Dämpfungskolbenraum, auf gleicher Höhe auf gegenüberliegenden Seiten der Schließerwelle. Die Dämpfungskolbenräume sind zudem kürzer ausgebildet als die Federkolbenräume, so dass im Anschluss an die Dämpfungskolbenräume Freiraum im Gehäuse für die Aufnahme weiterer Baugruppen entsteht. Solche Baugruppen können z.B. eine elektromagnetische Ventilbetätigung und/oder das Ventil selbst, eine Feststelleinrichtung, ein Sensorelement, eine hydraulisch zuschaltbare Zusatzfeder oder dergleichen sein.

Auf der Schließerwelle können zwei oder mehr Hubkurvenscheiben übereinander angeordnet sein, wobei die Hubkurvenscheiben spiegelsymmetrisch zu ihrer Längsachse ausgebildet sind. In besonders vorteilhaften Ausführungsformen ist die Hubkurvenscheibe herzförmig ausgebildet, so dass sich die Übersetzung zwischen Federkolben und Schließerwelle abhängig von der Winkelstellung der Schließerwelle ändert; es wird hiermit erreicht, dass das Moment an der Schließerwelle trotz steigender Federkraft bei zunehmendem Öffnungswinkel annähemd konstant bleibt oder geringfügig abfällt - es liegt also ein mit dem Öffnungswinkel abfallendes Übersetzungsverhältnis vor -, so dass sich bei der Verwendung eines Gleitarm-Gestänges ein beim Öffnen der Tür zu größeren Öffnungswinkeln hin stark abfallendes Moment ergibt.

Das Getriebe kann anstelle der Hubkurvenscheibe als Zahntrieb, z.B. mit schließerwellenseitigem Ritzel und kolbenseitiger Zahnstange, ausgebildet sein. Hierbei kann die Wälzkurve des Ritzels so ausgebildet sein, dass der wirksame Hebelarm des Ritzels bei zunehmenden Öffnungswinkel kleiner wird; es liegt also auch hier ein mit dem Öffnungswinkel abfallendes Übersetzungsverhältnis vor.

Je ein Federkolben und ein Dämpfungskolben wirken mit derselben Hubkurvenscheibe zusammen. Das Zusammenwirken erfolgt vorzugsweise über eine Kraftübertragungsrolle bzw. Dämpfungsrolle, welche am Stirnende des jeweiligen Kolbens auf einem Achsbolzen gelagert sind.

In alternativen Ausführungen können auch Ritzel und Zahntriebe zur Koppelung zwischen Kolben und Schließerwelle vorgesehen sein. Weiterhin ist es möglich, zwischen Federkolben und Hubkurvenscheibe bzw. Zahntrieb oder zwischen Dämpfungskolben und Hubkurvenscheibe bzw. Zahntrieb ein vorzugsweise hydraulisches Getriebe zwischenzuschalten.

In einer weiteren Ausführungsform kann die Schließerwelle innerhalb des Gehäuses in zwei axial hintereinandergeschaltete Abschnitte zweigeteilt ausgebildet sein, wobei das Zusammenwirken der beiden Schließerwellenabschnitte über ein Getriebe erfolgt. Auf diese Weise lässt sich die Drehbewegung der Schließerwelle untersetzen bzw. übersetzen, was den Einsatz unterschiedlich ausgebildeter Schließerfedern ermöglicht.

In einer bevorzugten Ausführung sind die druckseitigen Kolbenräume der beiden Dämpfungskolben über einen oder mehrere Hydraulikkanäle miteinander gekoppelt. Ebenso sind die drucklosen Kolbenräume der beiden Dämpfungskolben über den Aufnahmeraum der Schließerwelle hydraulisch miteinander verbunden. Dies erlaubt es, für beide Dämpfungskolben insgesamt nur ein Ventil zur Einstellung der Dämpfung und nur ein Ventil zur Einstellung des Endschlags vorzusehen. Die Ventile sind auf der Gehäuseoberseite leicht zugänglich angeordnet.

Als weiterer Vorteil der hydraulischen Koppelung zwischen den beiden Dämpfungskolben ist es möglich, in dem einen Dämpfungskolben ein Rückschlagventil auszubilden und in dem anderen Dämpfungskolben ein Überdruckventil auszubilden. Es ist nicht erforderlich, diese Ventile in jedem Kolben vorzusehen.

In einer bevorzugten Ausführungsform weist der Türschließer eine Feststelleinrichtung in Offenstellung der Tür auf. Hierzu sind die Dämpfungskolben in Offenstellung der Tür hydraulisch feststellbar, z.B. durch ein Elektromagnetventil betätigbar.

Eine weitere Variante sieht eine Freilauffunktion für den Türschließer vor. Diese Freilauffunktion wird erreicht, indem die Schließerfedern im gespannten Zustand festgestellt werden. Zusätzlich wird die Dämpfung hydraulisch abgeschaltet. Die Federkolben können dann ohne Rückstellkräfte durch die Schließerfedern frei bewegt werden.

Ausführungen mit Freilauffunktion können eine Feststelleinrichtung der Schließerfeder, z.B. hydraulisches Ventil, und einen Freilauf im Bereich der Schließerwelle oder eines daran angeschlossenen kraftübertragenden Gestänges aufweisen.

Neben dieser Grundausführung mit zwei Federkolben und zwei Dämpfungskolben sind weitere Varianten möglich, z.B. mit zwei Federkolben und einem Dämpfungskolben, mit drei Federkolben und einem oder mehreren Dämpfungskolben, sowie mit mehr als drei Federkolben. Die Anordnung der Federkolben erfolgt bevorzugt versetzt, um die Gesamtbauhöhe zu reduzieren. In Anwendungen, in denen die Gesamtbauhöhe nicht entscheidend ist, können jedoch auch sämtliche Federkolben auf einer Seite der Schließerwelle angeordnet sein und sämtliche Dämpfungskolben auf der anderen Seite. Solche Systeme können auch modular ausgebildet sein, woraus eine freie Anordenbarkeit der verschiedenen Kolben resultiert.

Eine weitere vorteilhafte Ausführung besteht darin, dass der Antrieb modular ausgebildet ist. Es könne verschiedene, miteinander universell kombinierbare Module vorgesehen sein, z.B. Feder- und Dämpfungskomponeriten, Federkomponenten, Dämpfungskomponenten, Feststellungskomponenten oder Antriebskomponenten; z.B. lässt sich die erforderliche Schließkraft durch die vorzugsweise axiale Aneinanderreihung von Federkomponenten erreichen. Auch hinsichtlich der Kopplung der Abtriebswellen bestehen verschiedene Möglichkeiten, z. B. eine Kopplung über Riemen, Zugseil, Kette oder Schubstange.

In einer abgewandelten Ausführung kann der Türschließer auch für den Einsatz an Pendeltüren vorgesehen sein, wobei sich der Türflügel in beiden Richtungen öffnen lässt.

Alternativ ist jedoch auch ein aufliegender Einbau derartiger Türschließer möglich, wobei sich aufgrund der geringen Bautiefe auch hier optische Vorteile ergeben.

Eine weitere Verwendungsmtiglichkeit eines derartigen Türschließers besteht darin, dass der Türschließer liegend im Bodenbereich in der Nähe der Türdrehachse versenkt eingebaut wird. Die parallel zur Bodenebene angeordnete Schließerwelle ist dann mit einem Winkelgetriebe mit der Türdrehachse bzw. mit einem im unteren Türbereich angeordneten Gleitarm verbunden. Das Winkelgetriebe kann als Modul ausgebildet sein, welches an das Türschließergehäuse anschließbar ist. Vorteilhaft bei dieser Anwendung des Türschließers ist, dass aufgrund der geringen Bautiefe (Bauhöhe des gekippt angeordneten Türschließers) nur eine relativ flache Ausnehmung zum versenkten Einbau des Türschließers im Boden erforderlich ist. Eine Nachrüstung bisher nicht mit einem Bodentürschließer ausgerüsteter Türen ist somit in vielen Fällen möglich.

Die Erfindung wird in den Figuren näher erläutert. Dabei zeigt:
- **Figur 1a**: eine schematische Frontansicht einer mit einem Türschließer ausgestatteten Tür in Geschlossenlage;
- **Figur 1**: einen Längsschnitt durch einen erfindungsgemäßen Türschließer mit zwei Federkolben und zwei Dämpfungskolben;
- **Figur 2**: eine vergrößerte Darstellung aus Figur 1 im Bereich der Schließerwelle;
- **Figur 3**: eine Detailansicht des Dämpfungskolbens in Figur 1;
- **Figur 4**: einen Längsschnitt durch einen erfindungsgemäßen Türschließer eines abgewandelten Ausführungsbeispiels mit zwei Federkolben und zwei Dämpfungskolben;
- **Figur 5**: einen Längsschnitt durch einen erfindungsgemäßen Türschließer eines abgewandelten Ausführungsbeispiels mit zwei Federkolben und einem Dämpfungskolben;
- **Figur 6**: einen Längsschnitt durch einen erfindungsgemäßen Türschließer eines abgewandelten Ausführungsbeispiels mit zwei Federkolben und einem Dämpfungskolben mit größerem Durchmesser;
- **Figur 7**: einen Längsschnitt durch einen erfindungsgemäßen, kombinierbar aufgebauten Türschließer, bestehend aus zwei Feder- und Dämpfungskomponenten;
- **Figur 8**: einen Längsschnitt durch einen erfindungsgemäßen, kombinierbar aufgebauten Türschließer, bestehend aus je einer Feder- und Dämpfungskomponente und einer Federkomponente;
- **Figur 9**: einen Längsschnitt durch einen erfindungsgemäßen, kombinierbar aufgebauten Türschließer, bestehend aus je einer Feder- und Dämpfungskomponente und einer größeren Federkomponente;
- **Figur 10**: einen Längsschnitt durch einen erfindungsgemäßen Türschließer, bestehend aus je einer Dämpfungskomponente und einer Federkomponente mit Kopplung über Zahnriemen;
- **Figur 11**: eine geschnittene Stimansicht des Ausführungsbeispiels aus Figur 10;
- **Figur 12**: eine geschnittene Stirnansicht eines Ausführungsbeispiels mit in Richtung der Schließerachse parallel zueinander versetzt angeordneten Schließerfedern;
- **Figur 13**: eine geschnittene Stirnansicht eines Ausführungsbeispiels mit in einer Richtung zur Türebene parallel zueinander versetzt angeordneten Schließerfedern;
- **Figur 14**: eine geschnittene Stimansicht eines Ausführungsbeispiels mit auf gegenüberliegenden Seiten der Schließerwelle angeordneten Schließerfedern.

**Figur 1a** zeigt einen Türflügel 101 einer Drehtür, welcher mittels Türbändern schwenkbar an einem ortsfesten Türrahmen gelagert ist. Der Türflügel 101 weist in seinem oberen Bereich einen Türschließer 1 auf, wobei das Gehäuse 11 des Türschließers 1 im Profil des Türflügels 101 integriert angeordnet ist. Der Türschließer 1 weist eine nach oben aus dem Gehäuse 11 austretende Schließerwelle 2 auf. Die Schließerwelle 2 ist drehfest mit einem Gleitarm-Gestänge 95 gekoppelt, welches mit seinem anderen Ende mittels eines Gleiters 97 in einer ortsfest montierten Gleitschiene 96 verschiebbar geführt ist. Die Gleitschiene ist vorzugsweise im Profil des ortsfesten Türrahmens integriert angeordnet, so dass die Türschließvorrichtung 1, 95, 96, 97 bei geschlossenem Türflügel 101 für den Betrachter unsichtbar angeordnet ist.

**Figur 1** zeigt einen Längsschnitt durch einen erfindungsgemäßen Türschließer 1 für den verdeckten Einbau in Türblätter oder Türrahmen. Dazu ist der Türschließer 1 in einer Aussparung aufgenommen, welche im Bereich der Oberkante des Türflügels bzw. der Unterkante des Türrahmens eingefräst ist. Bei dem Türschließer 1 handelt es sich um einen hydraulischen Türschließer 1. Der Türschließer weist zwei in dem Türschließergehäuse 11 angeordnete separate Schließerfedem 4a, 4b auf. Die Schließerfedern 4a, 4b werden beim Öffnen des Flügels komprimiert und dienen als Energiespeicher zum selbsttätigen Schließen des Flügels. Der Schließvorgang erfolgt unter der Wirkung einer Dämpfungsvorrichtung, welche zwei Dämpfungskolben 5a, 5b aufweist.

In dem Türschließergehäuse 11 ist etwa mittig eine Schließerwelle 2 gelagert. Die Schließerwelle 2 ist in je einem Lager und der Oberseite 21a und auf der Unterseite 21b des Türschließergehäuses 11 gelagert. Die Schließerwelle 2 ragt aus der Oberseite des Gehäuses 11 heraus. Dort ist die Schließerwelle 2 mit einem kraftübertragenden Gestänge gekoppelt, dessen freies Ende in ein einem Dreh- oder Gleitlager abgestützt ist, welches am Türrahmen bzw. am Türflügel festgelegt ist. Vorzugsweise wird als kraftübertragendes Gestänge ein Gleitarmgestänge verwendet. Es besteht aus einem mit der Schließerwelle drehfest kuppelbaren Gleitarm, der mit seinem freien Ende an einem Gleiter angelenkt ist, der in einer Gleitschiene verschiebbar geführt ist. Die Gleitschiene wird bei der verdeckten Montage des Türschließers im oberen Sturz des Türrahmens bzw. im Türflügel verdeckt angeordnet. Der Gleitarm durchgreift den Falzraum zwischen Türflügel und Rahmen.

Mit der Schließerwelle 2 sind zwei Hubkurvenscheiben 22a, 22b kraft- oder formschlüssig verbunden. Diese Hubkurvenscheiben 22a, 22b weisen symmetrisch ausgebildete Hubkurvenbahnen auf, um den Türschließer 1 sowohl in Rechts-Montage als auch in Links-Montage einsetzen zu können. Die beiden Hubkurvenscheiben 22a, 22b sind zueinander versetzt auf der Schließerwelle 2 angeordnet. Die eine Hubkurvenscheibe 22a, 22b ist im oberen Bereich der Schließerwelle 2 angeordnet und die andere Hubkurvenscheibe 22a, 22b im unteren Bereich der Schließerwelle 2.

Das Gehäuse des Türschließer 1 weist in der dargestellten Ausführungsform zwei Kolbenräume 12a, 12b größeren Durchmessers und zwei Kolbenräume 13a, 13b kleineren Durchmessers auf. Einer der beiden größeren Kolbenräume 12a ist linksseitig der Schließerwelle 2 ausgebildet und der andere Kolbenraum 12b rechtsseitig Schließerwelle 2. Hierbei ist der linksseitige Kolbenraum 12a im oberen Gehäusebereich ausgebildet und der rechtsseitige Kolbenraum 12b im unteren Gehäusebereich ausgebildet. Selbiges gilt spiegelbildlich auch für die beiden kleineren Kolbenräume 13a, 13b, so dass sich jeweils ein größerer und ein kleiner Kolbenraum links und rechts der Schließerwelle 2 einander gegenüberliegen. Alle Kolbenräume 12a, 12b, 13a, 13b sind in derselben, in Figur 1 dargestellten Schnittebene im Gehäuse angeordnet.

In jedem der beiden größeren Kolbenräume 12a, 12b sind ein Federkolben 3a, 3b und eine Schließerfeder 4a, 4b sowie eine Einrichtung zur Einstellung der Schließkraft 6a, 6b aufgenommen. Der Federkolben 3a, 3b ist jeweils abdichtend in dem Kolbenraum 12a, 12b geführt. Wie in Figur 2 zu erkennen, ist auf der der Schließerwelle 2 zugewandten Seite jedes Federkotbens 3a, 3b auf einem Achsbolzen 32a, 32b eine Kraftübertragungsrolle 31 a, 31 b drehbar gelagert, welche mit einer der Hubkurvenscheiben 22a, 22b zusammenwirkt.

Die beiden größeren Kolbenräume 12a, 12b weisen eine größere axiale Länge auf als die beiden kleineren Kolbenräume 13a, 13b. Der daraus resultierende Einbauraum 9a, 9b in Anschluss an die beiden kleineren Kolbenräume 13a, 13b lässt sich optional auch für den Einbau zusätzlicher Einrichtungen nutzen. Solche Einrichtungen können z.B. eine Feststelleinrichtung, ein Elektromagnetventil, eine Sensoreinrichtung oder dergleichen sein. Der Einbauraum 9a, 9b lässt sich auch für den Einbau eines zusätzlichen Federkolbens mit Schließerfeder nutzen, welche hydraulisch zuschaltbar an einen der beiden größeren Kolbenräume 12a, 12b angekoppelt werden.

In jedem der beiden kleineren Kolbenräume 13a, 13b ist ein abdichtend geführter Dämpfungskolben 5a, 5b aufgenommen, welcher von je einer Rückstellfeder 55a, 55b in Richtung der Schließerwelle beaufschlagt wird. Auf der der Schließerwelle 2 zugewandten Seite jedes Dämpfungskolben 5a, 5b ist auf einem Achsbolzen 52a, 52b (Figur 3) eine Dämpfungsrolle 51 a, 51 b drehbar gelagert, welche ebenfalls mit einer der Hubkurvenscheiben 22a, 22b zusammenwirkt. Die Rollen 31 a, 31 b, 51 a, 51 b je eines Federkolbens 3a, 3b und je eines Dämpfungskolbens 5a, 5b wirken mit derselben Hubkurvenscheibe 22a, 22b zusammen. Wie bei einem herkömmlichen Türschließer 1 werden die Schließerfedem 4a, 4b beim manuellen Öffnen der Tür gespannt und bewirken im Anschluss ein hydraulisch gedämpftes Schließen der Tür. Über die Schließkrafteinstellung 6a, 6b kann die Vorspannung der Schließerfedern 4a, 4b im Ruhezustand verändert werden. Eine solche Einrichtung zur Schließkrafteinstellung 6a, 6b ist beispielsweise in der DE 93 08 568 beschrieben.

Um ein Verdrehen des Federkolbens 3a, 3b und ein daraus resultierendes Verkanten von Kraftübertragungsrolle 31 a, 31b und Hubkurvenscheibe 22a, 22b während des Öffnungs- und Schließvorgangs zu vermeiden, weist der Federkolben 3a, 3b eine Verdrehsicherung auf. Hierzu sind der Federkolben 3a, 3b und der Kolbenraum 12a, 12b zweistufig ausgebildet. Der der Schließerwelle 2 abgewandte Kolbenbereich des Federkolbens 3a, 3b weist einen größeren Durchmesser auf als der der Schließerwelle 2 zugewandte Innenbereich. Der Kolbenraum 12a, 12b ist entsprechend komplementär ausgebildet. Die Mittelpunkte der Kolbenbereiche von größerem Durchmesser und kleinerem Durchmesser liegen jedoch nicht konzentrisch, sondern geringfügig zueinander versetzt. Daraus resultiert, dass der Kolben 3a, 3b nur in einer definierten vertikalen Ausrichtung im Kolbenraum 12a, 12b geführt werden kann und ein Verdrehen nicht mehr möglich ist.

Alternativ oder zusätzlich kann als Verdrehsicherung auch eine radiale Führungsnase an den Kolben ausgebildet sein und in eine entsprechende, sich axial in der Zylinderwand erstreckende Nut eingreifen. Oder es kann eine Kolbenstange als Führungsstange am Kolben angebracht sein, z.B. als Mehrkantstange, die in einer entsprechenden komplementären Anordnung im Gehäuse formschlüssig geführt ist. Oder es kann der Kolben auf einer solchen im Gehäuse drehfesten Führungsstange verschiebbar geführt sein.

Es kann auch der Kolben mit unrundem Querschnitt ausgebildet sein und der Zylinderinnenraum, in dem der Kolben geführt ist, entsprechend komplementären, z. B. ovalen oder mehreckigen, z. B. dreieckigen Querschnitt aufweisen.

Wie in den **Figuren 2** und **3** dargestellt, sind die beiden kleineren Kolbenräume 13a, 13b hydraulisch miteinander gekoppelt. Der Hydraulikfluss erfolgt über einen Zulauf 7e im linken unteren druckseitigen Kolbenraum 13b und einen horizontalen Kanal 7a in eine Ringnut 71 im Deckel des unteren Lagers 22b der Schließerwelle 2. In der Ringnut 71 wird die Hydraulikflüssigkeit um die Schließerwelle 2 herumgeleitet und mündet auf der gegenüberliegenden Seite des Lagers 22b in die Fortsetzung des horizontalen Kanals 7b. Über einen nicht in der Schnittebene liegenden vertikalen Kanal 7c gelangt die Hydraulikflüssigkeit dann in einen oberen horizontalen Kanal 7d und mündet für einen Zulauf 7g in den oberen druckseitigen Kolbenraum 13a.

Wie aus **Figur 3** ersichtlich, sind in dem oberen horizontalen Kanal 7d ein Dämpfungsventil 81 und ein Endschlagventil 82 angeordnet. Über den Zulauf 7g, das Dämpfungsventil 81 und den horizontalen Kanal 7d ist der druckseitige Teil des Kolbenraum 13a mit dem drucklosen Teil des Kolbenraums 13a verbunden. Der drucklose Teil des Kolbenraums 13a ist gegenüber dem Aufnahmeraum der Schließerwelle 2 hin offen, in welchen der horizontale Kanal 7d im Bereich des oberen Lagers 21 a mündet.

Beim Öffnen der Tür bewegen sich der obere Federkolben und der obere Dämpfungskolben 5a nach links und der untere Federkolben und der untere Dämpfungskolben 5b nach rechts. Die Dämpfungskolben 5a, 5 werden dabei von den Rückstellfedern 55a, 55b beaufschlagt. Über das im oberen Dämpfungskolben 5a angeordnete Rückschlagventil 83 wird Hydraulikflüssigkeit unmittelbar zwischen drucklosem und druckseitigem Kolbenraum 13a ausgetauscht. Oberer und untere Dämpfungskolben 5a, 5b stehen dabei einerseits über die Hydraulikleitung 7a, 7b, 7c, 7d als auch über den Aufnahmeraum der Schließerwelle im Flüssigkeitsaustausch.

Beim Schließen der Tür bewegen sich der obere Federkolben und der obere Dämpfungskolben 5a nach rechts und der untere Federkolben und der untere Dämpfungskolben 5b nach links. Hydraulikflüssigkeit wird über den Zulauf 7g, das Dämpfungsventil 81 und den horizontalen Kanal 7d zwischen dem druckseitige Teil des Kolbenraum 13a und dem drucklosen Teil des Kolbenraums 13a ausgetauscht. Die Schließbewegung der Tür wird hierbei durch das Dämpfungsventil 81 einstellbar hydraulisch gedämpft, und die Rückstellfedern 55a, 55b werden komprimiert. Bei einem bestimmten Schließwinkel der Tür gelangt der mit den Endschlagventil 82 verbundene Zulauf 7f in Verbindung mit einer Ringnut 53 im Dämpfungskolben 5a. Über eine Steuerbohrung 54 im Dämpfungskolben 5a strömt daraufhin Hydraulikflüssigkeit unter Umgehung des Dämpfungsventils 81 über das Endschlagventil 82 aus dem druckseitigen Kolbenraum 13a in den drucklosen Kolbenraum 13b. Die Tür führt daraufhin den sogenannten Endschlag aus.

Durch die hydraulische Koppelung des oberen und des unteren Kolbenraums 13a, 13b ist für zwei Dämpfungskolben jeweils nur ein Ventil zur Einstellung der Dämpfung 81 und nur ein Ventil zur Einstellung des Endschlags 82 erforderlich. An Stelle des im oberen Dämpfungskolben angeordneten Rückschlagventils 83 ist im unteren Dämpfungskolben ein nicht dargestelltes Überdruckventil angeordnet. Das Überdruckventil verhindert eine Beschädigung des Hydrauliksystems beim manuellen zwangsweisen Schließen der Tür.

Die **Figuren 4 b**is **6** zeigen einen gegenüber dem vorhergehenden Ausführungsbeispiel abgewandelte Türschließer. Die Dämpfungskolben 5a, 5b sind auf derselben Seite der Schließerwelle 2 koaxial angeordnet wie die jeweils dazugehörigen Federkolben 3a, 3b, wobei Federkolben 3a, 3b und Dämpfungskolben 5a, 5b jeweils in separaten, gegeneinander abgedichteten Kolbenräumen 12a, 12b, 13a, 13b geführt sind und der Federkolben 3a, 3b mit dem Dämpfungskolben 5a, 5b jeweils mittels einer Kolbenstange 10a, 10b verbunden sind. Die Mittelachsen der Kolbenräume 12a, 12b, der Federkolben 3a, 3b liegen senkrecht übereinander. Die Kolbenstange 10a, 10b ist jeweils abdichtend zwischen Federkolbenraum 12a, 12b und Dämpfungskolbenraum 113a, 13b geführt. Am Federkolben 3a, 3b ist jeweils ein Schlitten 33a, 33b montiert, welcher jeweils zwei Kraftübertragungsrollen 31a, 31b, 31c, 31d trägt; die Hubkurvenscheibe 22a, 32b ist jeweils zwischen zwei Kraftübertragungsrollen 31a, 31b, 31c, 31d angeordnet. In **Figur 4** ist der Türschließer symmetrisch aufgebaut. Das Ausführungsbeispiel nach **Figur 5** unterscheidet sich hiervon, indem nur ein Dämpfungskolben 5a vorhanden ist, welcher die Bewegung beider Federkolben 3a, 3b dämpft. Im Ausführungsbeispiel nach **Figur 6** weist der Dämpfungskolben einen größeren Durchmesser auf.

Die Ausführungsbeispiele der **Figuren 7** bis **9** sind dadurch abgewandelt, dass die Mittelachsen der Kolbenräume 12a, 12b, 13a, 13b kollinear sind. Ferner sind separate Gehäuse 11a, 11b, 11c miteinander gekoppelt, wobei die miteinander zu koppelnden Stirnseiten der Gehäuse 11a, 11b, 11c jeweils offen sind. Die Schließerwelle 2a, 2b trägt oberhalb der Hubkurvenscheibe 22a, 22b jeweils ein Zahnrad 17a, 17b welches mit einem mittleren, im Gehäuse 11c auf einer Welle 18 gelagerten Zahnrad 19 kämmt. Die Welle 18 ist in dem mittleren Gehäuse 11c mittels eines Lagers 20 gelagert. Das hier nicht dargestellte Gestänge ist an einer der Schließerwellen 2a, 2b befestigbar. Eine Drehung der einen Schließerwelle 2a, 2b bei Öffnungsbewegung des Türflügels bewirkt über die Zahnräder 17a, 17b, 19 eine gleichsinnige Drehung der anderen Schließerwelle 2b, 2a.

In **Figur 7** sind zwei gleichartige Feder- und Dämpfungskomponenten 40 miteinander verbunden. Die Feder- und Dämpfungskomponenten 40 stellen jeweils einen separat funktionsfähigen hydraulisch gedämpften Türschließer dar. In **Figur 8** und **9** ist eine Feder- und Dämpfungskomponente 40 mit einer Federkomponente 42 gekoppelt, wobei die Federkomponente 42 in **Figur 9** gegenüber der in Figur 8 gezeigten Federkomponente 42 länger ausgebildet ist. Die Federkomponente weist keine hydraulische Dämpfung auf, so dass die Dämpfungseinrichtung der Feder- und Dämpfungskomponente 40 der Dämpfung der Schließbewegung aller Schließerfedem 4a, 4b zugeordnet ist.

Die Ausführungsbeispiele der **Figuren 10** und **11** zeigen einen weiteren modular aufgebauten Türschließer 1. Die Federkomponente 42 weist zwei in Richtung der Schließerachse 2a parallel zueinander versetzt angeordnete Federkolbenräume 12a, 12b auf, in welchen - hier nicht dargestellt - jeweils ein Federkolben mit darauf abgestützter Schließerfeder geführt ist. Die Anordnung der Federkolbenräume 12a, 12b und der dazugehörigen, auf der Schließerwelle 2a angeordneten Hubkurvenscheiben 22a, 22b entspricht der in den Figuren 1 und 2 gezeigten Anordnung. Stimseitig axial an des Gehäuse 11a der Federkomponente 42 anschließend ist eine Dämpfungskomponente 41 angeordnet, deren Gehäuse 11b vorzugsweise denselben Querschnitt aufweist wie das Gehäuse 11a der Federkomponente 42. In dem Gehäuse 11b der Dämpfungskomponente 41 ist eine weitere Schließerwelle 2b drehbar gelagert. Auf der weiteren Schließerwelle 2b ist eine Hubkurvenscheibe 22c drehfest befestigt, wobei ein in dem Dämpfungskolbenraum 13 des Gehäuses 11b der Dämpfungskomponente 41 geführter, hier nicht dargestellter Dämpfungskolben mit der Hubkurvenscheibe 22c zusammenwirkt, wie in den Figuren 1 und 2 gezeigt.

Als Getriebe zur Kopplung der Komponenten 41, 42 ist ein Zahnriemen 69 vorgesehen, wobei der Zahnriemen 69 mit auf den Schließerwellen 2a, 2b montierten Riemenscheiben 70 und die Stange 73 mit auf den Schließerwellen 2a, 2b montierten Zahnrädern 17a, 17b zusammenwirkt. Der Zahnriemen 69 wird also oberhalb der Gehäuse 11a, 11b geführt, wobei die Führung des Zahnriemens 69 innerhalb der Gehäuse 11a, 11b in entsprechenden Gehäusekanälen 72 erfolgt.

Die **Figuren 12** bis **14** zeigen geschnittene Stirnansichten von Türschließern 1 mit jeweils zwei in separaten Federkolbenräumen 12a, 12b angeordneten Schließerfedern mit jeweils unterschiedlicher Anordnung der Federkolbenräume 12a, 12b zueinander. In dem Türschließergehäuse 11 ist jeweils eine Schließerwelle 2 drehbar gelagert. Das Getriebe zwischen Schließerwelle und den Federkolben ist ausgebildet, wie in den vorangehenden Ausführungsbeispielen beschrieben, und wird hier, wie auch die Schließerfedern und Federkolben, nicht gezeigt. **Figur 12** zeigt in einer geschnittenen Stirnansicht einen Türschließer mit in Richtung der Schließerachse parallel zueinander versetzt angeordneten Schließerfedern. **Figur 13** zeigt in einer geschnittenen Stimansicht einen Türschließer mit in einer Richtung zur Türebene parallel zueinander versetzt angeordneten Schließerfedern. **Figur 14** zeigt in einer geschnittenen Stirnansicht einen Türschließer mit auf gegenüberliegenden Seiten der Schließerwelle angeordneten Schließerfedern.

Weitere - hier nicht gezeigte - Ausführungsbeispiele können alternativ oder zusätzlich die Ankopplung weiterer Komponenten, z.B. Feststellungs- oder Antriebskomponenten, sowie die universelle Kombination der Komponenten vorsehen; z.B. lässt sich die erforderliche Schließkraft durch die vorzugsweise axiale Aneinanderreihung von Federkomponenten erreichen. Auch hinsichtlich der Kopplung der Abtriebswellen bestehen verschiedene Möglichkeiten, z.B. eine Kopplung über Zugseil, Kette oder Schubstange.

### Liste der Bezugszeichen

- 1: Türschließer
- 2: Schließerwelle
- 2a: Schließerwelle
- 2b: Schließerwelle
- 3a: Federkolben
- 3b: Federkolben
- 4a: Schließerfeder
- 4b: Schließerfeder
- 5a: Dämpfungskolben
- 5b: Dämpfungskolben
- 6a: Schließkrafteinstellung
- 6b: Schließkrafteinstellung
- 7a: horizontaler Hydraulikkanal
- 7b: horizontaler Hydraulikkanal
- 7c: vertikaler Hydraulikkanal
- 7d: horizontaler Hydraulikkanal
- 7e: Zulaufbohrung
- 7f: Zulaufbohrung
- 7g: Zulaufbohrung
- 9a: Einbauraum
- 9b: Einbauraum
- 10a: Kolbenstange
- 10b: Kolbenstange
- 11: Türschließergehäuse
- 11a: Türschließergehäuse
- 11b: Türschließergehäuse
- 12a: Federkolbenraum
- 12b: Federkolbenraum
- 13: Dämpfungskolbenraum
- 13a: Dämpfungskolbenraum
- 13b: Dämpfungskolbenraum
- 16a: Lager
- 16b: Lager
- 17a: Zahnrad
- 17b: Zahnrad
- 18: Welle
- 19: Zahnrad
- 20: Lager
- 21a: oberes Lager
- 21b: unteres Lager
- 22a: Hubkurvenscheibe
- 22b: Hubkurvenscheibe
- 22c: Hubkurvenscheibe
- 31a: Kraftübertragungsrolle
- 31b: Kraftübertragungsrolle
- 31c: Kraftübertragungsrolle
- 31d: Kraftübertragungsrolle
- 32a: Achsbolzen
- 32b: Achsbolzen
- 33a: Schlitten
- 33b: Schlitten
- 40: Feder- und Dämpfungskomponente
- 41: Dämpfungskomponente
- 42: Federkomponente
- 51a: Dämpfungsrolle
- 51b: Dämpfungsrolle
- 52a: Achsbolzen
- 52b: Achsbolzen
- 53: Ringnut
- 54: Steuerbohrung
- 55a: Rückstellfeder
- 55b: Rückstellfeder
- 71: Ringkanal
- 72: Gehäusekanal
- 81: Dämpfungsventil
- 81a: Dämpfungsventil
- 81b: Dämpfungsventil
- 82: Endschlagventil
- 83: Rückschlagventil
- 83a: Rückschlagventil
- 83b: Rückschlagventil
- 95: Gleitarm
- 96: Gleitschiene
- 97: Gleiter
- 101: Türflügel

## Patentansprüche

1. Antrieb (1) für einen Flügel einer Tür, eines Fensters oder dergleichen, mit einem Antriebsgehäuse (11),
mit mindestens zwei in dem Antriebsgehäuse (11) angeordneten Schließerfedem (4a, 4b), welche beim Öffnen oder Schließen des Flügels (101) beaufschlagt werden und als Energiespeicher zum selbsttätigen Schließen bzw. Öffnen des Flügels (101) ausgebildet sind,
wobei jede der mindestens zwei Schließerfedern (4a, 4b) auf einem separatem im Antriebsgehäuse (11) angeordnetem Federkolben (3a, 3b) abgestützt ist,
mit einer in dem Antriebsgehäuse (11) angeordneten Dämpfungsvorrichtung (5a, 5b, 6a, 6b, 7a, 7b, 7c, 7d, 7e, 7f, 7g, 13, 13a, 13b) zum Dämpfen der Schließ- und/oder Öffnungsbewegung des Flügels (101),
mit einer in dem Antriebsgehäuse (11) angeordneten Schließerwelle (2), welche mit dem Energiespeicher (4a, 4b) oder mit der Dämpfungsvorrichtung (5a, 5b, 6a, 6b, 7a, 7b, 7c, 7d, 7e, 7f, 7g, 13, 13a, 13b) zusammenwirkt,
mit einem kraftübertragenden Gestänge (95), welches einerseits in einem Dreh- oder Schiebelager (97) abgestützt ist und andererseits mit der Schließerwelle (2) verbunden ist,
wobei die Schließerwelle (2) über ein Getriebe mit den mindestens zwei im Antriebsgehäuse (11) angeordneten Federkolben (3a, 3b) zusammenwirkt,
wobei das Getriebe als Hubkurvenscheibe (22a, 22b) oder Zahntrieb oder Kurbelwellentrieb oder hydraulisches Getriebe ausgebildet ist,
und wobei vorgesehen ist, dass zwei oder mehr Federkolben (3a, 3b), auf denen jeweils mindestens einer der Schließerfedem (4a, 4b) abgestützt ist, in Richtung der Achse der Schließerwelle (2) parallel zueinander versetzt angeordnet sind.

2. Antrieb nach Anspruch 1,
**dadurch gekennzeichnet, dass** der Versatz in Richtung der Schließerwelle (2) zwischen den Federkolben (3a, 3b) kleiner ist als der Durchmesser der zugehörigen Kolbenräume (12a, 12b).

3. Antrieb nach Anspruch 1,
**dadurch gekennzeichnet, dass** die Federkolben (3a, 3b) mit Schließerfedern (4a, 4b) unterschiedlichen Durchmessers und/oder unterschiedlicher Länge und/oder unterschiedlicher Federkonstanten zusammenwirken.

4. Antrieb nach Anspruch 1,
**dadurch gekennzeichnet, dass** zumindest eine Schließerfeder (4a, 4b) mit einer Einrichtung (6a, 6b) zur Einstellung der Federkraft zusammenwirkt.

5. Antrieb nach Anspruch 1,
**dadurch gekennzeichnet, dass** der Federkolben (3a, 3b) in einer Offenstellung der Tür (101) hydraulisch feststellbar ist.

6. Antrieb nach Anspruch 1,
**dadurch gekennzeichnet, dass** zumindest ein Dämpfungskolben (5a, 5b) separat von den Federkolben (3a, 3b) ausgebildet ist.

7. Antrieb nach Anspruch 1,
**dadurch gekennzeichnet, dass** der Federkolben (3a, 3b) einen anderen Durchmesser aufweist als der Dämpfungskolben (5a, 5b).

8. Antrieb nach Anspruch 7,
**dadurch gekennzeichnet, dass** der Kolbenraum (12a, 12b) des Federkolbens (3a, 3b) eine andere axiale Länge aufweist als der Kolbenraum (13a, 13b) des Dämpfungskolbens (5a, 5b).

9. Antrieb nach Anspruch 6,
**dadurch gekennzeichnet, dass** mindestens ein Federkolben (3a, 3b) und mindestens ein Dämpfungskolben (5a, 5b) jeweils auf gegenüberliegenden Seiten der Schließerwelle (2) angeordnet sind.

10. Antrieb nach Anspruch 6,
d**adurch gekennzeichnet**, dass mindestens ein Federkolben (3a, 3b) und mindestens ein Dämpfungskolben (5a, 5b) jeweils auf der gleichen Seite der Schließerwelle (2) angeordnet sind.

11. Antrieb nach Anspruch 6,
**dadurch gekennzeichnet, dass** der Dämpfungskolben (5a, 5b) hydraulisch feststellbar ausgebildet ist.

12. Antrieb nach Anspruch 6,
**dadurch gekennzeichnet, dass** die Kolbenräume (13a, 13b, 12a, 12b) der Dämpfungskolben (5a, 5b) und/oder Federkolben (3a, 3b) über Hydraulikkanäle (7a, 7b, 7c, 7d, 71) hydraulisch gekoppelt sind.

13. Antrieb nach Anspruch 12,
**dadurch gekennzeichnet, dass** zur Einstellung der Dämpfung und/oder des hydraulischen Endschlags für mehrere Dämpfungskolben (5a, 5b) und/oder Federkolben (3a, 3b) jeweils nur ein Ventil (81, 82) vorgesehen ist.

14. Antrieb nach Anspruch 6,
**dadurch gekennzeichnet, dass** ein Dämpfungskolben (5a) ein Rückschlagventil (83) aufweist und ein anderer Dämpfungskolben (5b) ein Überdruckventil (84).

15. Antrieb nach einem der Ansprüche 6 bis 14,
**dadurch gekennzeichnet, dass** zur hydraulischen Koppelung von beiderseits der Schließerwelle (2) angeordneten Dämpfungskolben (5a, 5b) ein Ringkanal (71) im bodenseitigen Lager (21 b) der Schließerwelle (2), vorzugsweise in einem das Lager (21 b) aufnehmenden Gehäusedeckel, vorgesehen ist.

16. Antrieb nach Anspruch 1,
**dadurch gekennzeichnet, dass** auf der Schtießerwelle (2) zwei oder mehr Hubkurvenscheiben (22a, 22b) übereinander angeordnet sind.

17. Antrieb nach Anspruch 16,
**dadurch gekennzeichnet, dass** die Hubkurvenscheiben (22a, 22b) in sich spiegelsymmetrisch zu ihrer Längsachse ausgebildet sind.

18. Antrieb nach Anspruch 16,
**dadurch gekennzeichnet, dass** zumindest zwei Hubkurvenscheiben (22a, 22b) identisch ausgebildet sind.

19. Antrieb nach Anspruch 1,
**dadurch gekennzeichnet, dass** auf der Schließerwelle (2) zwei oder mehr Zahntriebe übereinander angeordnet sind.

20. Antrieb nach Anspruch 1,
**dadurch gekennzeichnet, dass** auf der Schließerwelle (2) mindestens ein Zahntrieb (17a, 17b) und mindestens eine Hubkurvenscheibe (22a, 22b) übereinander angeordnet sind.

21. Antrieb nach einem der Ansprüche 16 bis 20,
**dadurch gekennzeichnet, dass** die Hubkurvenscheibe (22a, 22b) und/oder der Zahntrieb (17a, 17b) so ausgebildet ist, dass sich ein mit steigendem Öffnungswinkel der Schließerwelle (2) abnehmendes Übersetzungsverhältnis zwischen der Bewegung des Federkolbens (3a, 3b) und der Drehung der Schließerwelle (2) ergibt.

22. Antrieb nach Anspruch 1,
**dadurch gekennzeichnet, dass** die Schließerwelle (2) innerhalb des Gehäuses (11) axial zweigeteilt ausgebildet ist.

23. Antrieb nach einem der Ansprüche 16 bis 22,
**dadurch gekennzeichnet, dass** jeweils ein Federkolben (3a, 3b) und ein Dämpfungskolben (5a, 5b) mit derselben Hubkurvenscheibe (22a, 22b) über eine Kraftübertragungsrolle (31a, 31b) bzw. Dämpfungsrolle (51a, 51b) zusammenwirken.

24. Antrieb nach Anspruch 23,
**dadurch gekennzeichnet, dass** zwischen Federkolben (3a, 3b) und Hubkurvenscheibe (22a, 22b) und/oder zwischen Dämpfungskolben (5a, 5b) und Hubkurvenscheibe (22a, 22b) und/oder zwischen den beiden Hubkurvenscheiben (22a, 22b) ein Übersetzungsgetriebe angeordnet ist.

25. Antrieb nach Anspruch 24,
**dadurch gekennzeichnet, dass** das Übersetzungsgetriebe als Zahnradgetriebe und/oder als hydraulisches Getriebe ausgebildet ist.

26. Antrieb nach einem der vorhergehenden Ansprüche,
**dadurch gekennzeichnet, dass** das Antriebsgehäuse (11) als mehrteiliges Gehäuse ausgebildet ist, wobei das Antriebsgehäuse (11) mindestens einen Gehäusegrundkörper, in weichem die Schließerwelle (2) gelagert ist, und mindestens eine weitere Gehäusekomponente, die z.B. als Federgehäuse ausgebildet ist, aufweist.

27. Antrieb nach Anspruch 6,
**dadurch gekennzeichnet, dass** der Federkolben (3a, 3b) und der Dämpfungskolben (5a, 5b) miteinander verbunden sind, wobei sich der Federkolben (3a, 3b) und der Dämpfungskolben (5a, 5b) bei Drehung der Schließerwelle (2, 2a, 2b) gleichsinnig bewegen.

28. Antrieb nach Anspruch 27,
**dadurch gekennzeichnet, dass** der Federkolben (3a, 3b) und der Dämpfungskolben (5a, 5b) in separaten Kolbenräumen (12a, 12b, 13a, 13b) geführt sind, wobei die Kolbenstange zwischen den Kolbenräumen (12a, 12b, 13a, 13b) mittels einer Führung (16a, 16b) geführt ist.

## Claims

1. Drive (1) for a door leaf, a window casement or the like,
having a drive housing (11),
having at least two closer springs (4a, 4b) which are arranged in the drive housing (11), are acted upon when the leaf or casement (101) is opened or closed, and are designed as energy accumulators for the automatic closing or opening of the leaf or casement (101),
each of the at least two closer springs (4a, 4b) being supported on a separate spring piston (3a, 3b) arranged in the drive housing (11),
having a damping device (5a, 5b, 6a, 6b, 7a, 7b, 7c, 7d, 7e, 7f, 7g, 13, 13a, 13b) which is arranged in the drive housing (11) and is intended for damping the closing and/or opening movement of the leaf or casement (101),
having a closer shaft (2) which is arranged in the drive housing (11) and interacts with the energy accumulator (4a, 4b) or with the damping device (5a, 5b, 6a, 6b, 7a, 7b, 7c, 7d, 7e, 7f, 7g, 13, 13a, 13b),
having a force-transmitting linkage (95) which is supported on one side in a rotary or sliding bearing (97) and is connected on the other side to the closer shaft (2),
the closer shaft (2) interacting via a gear mechanism with the at least two spring pistons (3a, 3b) arranged in the drive housing (11),
the gear mechanism being designed as a lifting cam disc (22a, 22b) or toothed drive or crankshaft drive or hydraulic gear mechanism,
and provision being made for two or more spring pistons (3a, 3b), on which in each case at least one of the closer springs (4a, 4b) is supported, to be arranged offset parallel to one another in the direction of the axis of the closer shaft (2).

2. Drive according to Claim 1, **characterized in that** the offset between the spring pistons (3a, 3b) in the direction of the closer shaft (2) is smaller than the diameter of the associated piston spaces (12a, 12b).

3. Drive according to Claim 1, **characterized in that** the spring pistons (3a, 3b) interact with closer springs (4a, 4b) of different diameter and/or different lengths and/or different spring constants.

4. Drive according to Claim 1, **characterized in that** at least one closer spring (4a, 4b) interacts with a device (6a, 6b) for setting the spring force.

5. Drive according to Claim 1, **characterized in that** the spring piston (3a, 3b) can be fixed hydraulically in an opening position of the door (101).

6. Drive according to Claim 1, **characterized in that** at least one damping piston (5a, 5b) is formed separately from the spring pistons (3a, 3b).

7. Drive according to Claim 1, **characterized in that** the spring piston (3a, 3b) has a different diameter than the damping piston (5a, 5b).

8. Drive according to Claim 7, **characterized in that** the piston space (12a, 12b) of the spring piston (3a, 3b) has a different axial length than the piston space (13a, 13b) of the damping piston (5a, 5b).

9. Drive according to Claim 6, **characterized in that** at least one spring piston (3a, 3b) and at least one damping piston (5a, 5b) are arranged in each case on opposite sides of the closer shaft (2).

10. Drive according to Claim 6, **characterized in that** at least one spring piston (3a, 3b) and at least one damping piston (5a, 5b) are arranged in each case on the same side of the closer shaft (2).

11. Drive according to Claim 6, **characterized in that** the damping piston (5a, 5b) is designed in a manner such that it can be fixed hydraulically.

12. Drive according to Claim 6, **characterized in that** the piston spaces (13a, 13b, 12a, 12b) of the damping pistons (5a, 5b) and/or spring pistons (3a, 3b) are hydraulically coupled via hydraulic channels (7a, 7b, 7c, 7d, 71).

13. Drive according to Claim 12, **characterized in that** only one valve (81, 82) is provided in each case for setting the damping and/or the hydraulic end stop for a plurality of damping pistons (5a, 5b) and/or spring pistons (3a, 3b).

14. Drive according to Claim 6, **characterized in that** one damping piston (5a) has a non-return valve (83) and another damping piston (5b) has a pressure control valve (84).

15. Drive according to one of Claims 6 to 14,
**characterized in that** an annular channel (71) is provided in the bearing (21b) at the bottom end of the closer shaft (2), preferably in a housing cover accommodating the bearing (21b), for the purpose of hydraulically coupling damping pistons (5a, 5b) arranged on both sides of the closer shaft (2).

16. Drive according to Claim 1, **characterized in that** two or more lifting cam discs (22a, 22b) are arranged one above the other on the closer shaft (2).

17. Drive according to Claim 16, **characterized in that** the lifting cam discs (22a, 22b) are of mirror-symmetrical design within themselves with respect to their longitudinal axis.

18. Drive according to Claim 16, **characterized in that** at least two lifting cam discs (22a, 22b) are of identical design.

19. Drive according to Claim 1, **characterized in that** two or more toothed drives are arranged one above another on the closer shaft (2).

20. Drive according to Claim 1, **characterized in that** at least one toothed drive (17a, 17b) and at least one lifting cam disc (22a, 22b) are arranged one above the other on the closer shaft (2).

21. Drive according to one of Claims 16 to 20,
**characterized in that** the lifting cam disc (22a, 22b) and/or the toothed drive (17a, 17b) are designed in such a manner that a transmission ratio which decreases with an increasing opening angle of the closer shaft (2) is produced between the movement of the spring piston (3a, 3b) and the rotation of the closer shaft (2).

22. Drive according to Claim 1, **characterized in that** the closer shaft (2) is of two-part design axially within the housing (11).

23. Drive according to one of Claims 16 to 22,
**characterized in that** a spring piston (3a, 3b) and a damping piston (5a, 5b) respectively interact with the same lifting cam disc (22a, 22b) via a force-transmitting roller (31a, 31b) and damping roller (51a, 51b), respectively.

24. Drive according to Claim 23, **characterized in that** a transmission gear mechanism is arranged between the spring piston (3a, 3b) and lifting cam disc (22a, 22b) and/or between the damping piston (5a, 5b) and lifting cam disc (22a, 22b) and/or between the two lifting cam discs (22a, 22b).

25. Drive according to Claim 24, **characterized in that** the transmission gear mechanism is designed as a toothed gear mechanism and/or as a hydraulic gear mechanism.

26. Drive according to one of the preceding claims, **characterized in that** the drive housing (11) is designed as a multipart housing, the drive housing (11) having at least one main housing body, in which the closer shaft (2) is mounted, and at least one further housing component which is designed, for example, as a spring housing.

27. Drive according to Claim 6, **characterized in that** the spring piston (3a, 3b) and the damping piston (5a, 5b) are connected to each other, the spring piston (3a, 3b) and the damping piston (5a, 5b) moving in the same direction during rotation of the closer shaft (2, 2a, 2b).

28. Drive according to Claim 27, **characterized in that** the spring piston (3a, 3b) and the damping piston (5a, 5b) are guided in separate piston spaces (12a, 12b, 13a, 13b), the piston rod being guided between the piston spaces (12a, 12b, 13a, 13b) by means of a guide (16a, 16b).

## Revendications

1. Mécanisme d'entraînement (1) pour le battant d'une porte, d'une fenêtre ou similaire,
avec un boîtier d'entraînement (11),
avec au moins deux ressorts de fermeture (4a, 4b) disposés dans le boîtier d'entraînement (11), lesquels sont sollicités lors de l'ouverture ou de la fermeture du battant (101) et sont réalisés sous forme d'accumulateurs d'énergie pour la fermeture ou l'ouverture automatique du battant (101),
chacun des au moins deux ressorts de fermeture (4a, 4b) étant supporté sur un piston à ressort (3a, 3b) séparé disposé dans le boîtier d'entraînement (11),
avec un dispositif d'amortissement (5a, 5b, 6a, 6b, 7a, 7b, 7c, 7d, 7e, 7f, 7g, 13, 13a, 13b) disposé dans le boîtier d'entraînement (11) pour l'amortissement du mouvement de fermeture et/ou d'ouverture du battant (101),
avec un arbre de fermeture (2) disposé dans le boîtier d'entraînement (11), lequel coopère avec l'accumulateur d'énergie (4a, 4b) ou avec le dispositif d'amortissement (5a, 5b, 6a, 6b, 7a, 7b, 7c, 7d, 7e, 7f, 7g, 13, 13a, 13b),
avec une tringlerie à transfert de force (95) qui est supportée d'une part dans un palier pivotant ou coulissant (97) et est connectée d'autre part à l'arbre de fermeture (2),
l'arbre de fermeture (2) coopérant par le biais d'une transmission avec les au moins deux pistons à ressort (3a, 3b) disposés dans le boîtier d'entraînement (11),
la transmission étant réalisée sous forme de came de levage (22a, 22b) ou d'engrenage à crémaillère ou d'entraînement à vilebrequin ou de transmission hydraulique,
et où il est prévu que deux pistons à ressort (3a, 3b) ou plus, sur lesquels s'appuie à chaque fois au moins l'un des ressorts de fermeture (4a, 4b), soient disposés de manière décalée l'un par rapport à l'autre parallèlement dans la direction de l'axe de l'arbre de fermeture (2).

2. Mécanisme d'entraînement selon la revendication 1, **caractérisé en ce que** le décalage dans la direction de l'arbre de fermeture (2) entre les pistons à ressort (3a, 3b) est plus petit que le diamètre des chambres des pistons associées (12a, 12b).

3. Mécanisme d'entraînement selon la revendication 1, **caractérisé en ce que** les pistons à ressort (3a, 3b) coopèrent avec des ressorts de fermeture (4a, 4b) de diamètres différents et/ou de longueurs différentes et/ou de constantes de rappel différentes.

4. Mécanisme d'entraînement selon la revendication 1, **caractérisé en ce qu'**au moins un ressort de fermeture (4a, 4b) coopère avec un dispositif (6a, 6b) pour l'ajustement de la force de ressort.

5. Mécanisme d'entraînement selon la revendication 1, **caractérisé en ce que** le piston à ressort (3a, 3b) peut être fixé de manière hydraulique dans une position d'ouverture de la porte (101).

6. Mécanisme d'entraînement selon la revendication 1, **caractérisé en ce qu'**au moins un piston d'amortissement (5a, 5b) est réalisé séparément des pistons à ressort (3a, 3b).

7. Mécanisme d'entraînement selon la revendication 1, **caractérisé en ce que** le piston à ressort (3a, 3b) présente un diamètre différent du piston d'amortissement (5a, 5b).

8. Mécanisme d'entraînement selon la revendication 7, **caractérisé en ce que** la chambre du piston (12a, 12b) du piston à ressort (3a, 3b) présente une longueur axiale différente de la chambre de piston (13a, 13b) du piston d'amortissement (5a, 5b).

9. Mécanisme d'entraînement selon la revendication 6, **caractérisé en ce qu'**au moins un piston à ressort (3a, 3b) et au moins un piston d'amortissement (5a, 5b) sont disposés respectivement sur des côtés opposés de l'arbre de fermeture (2).

10. Mécanisme d'entraînement selon la revendication 6, **caractérisé en ce qu'**au moins un piston à ressort (3a, 3b) et au moins un piston d'amortissement (5a, 5b) sont disposés respectivement du même côté de l'arbre de fermeture (2).

11. Mécanisme d'entraînement selon la revendication 6, **caractérisé en ce que** le piston d'amortissement (5a, 5b) est réalisé de manière à pouvoir être fixé hydrauliquement.

12. Mécanisme d'entraînement selon la revendication 6, **caractérisé en ce que** les chambres des pistons (13a, 13b, 12a, 12b) des pistons d'amortissement (5a, 5b) et/ou des pistons à ressort (3a, 3b) sont couplées hydrauliquement par le biais de conduits hydrauliques (7a, 7b, 7c, 7d, 71).

13. Mécanisme d'entraînement selon la revendication 12,
**caractérisé en ce que** pour l'ajustement de l'amortissement et/ou de l'impact final hydraulique pour plusieurs pistons d'amortissement (5a, 5b) et/ou pistons à ressort (3a, 3b), on ne prévoit à chaque fois qu'une seule soupape (81, 82).

14. Mécanisme d'entraînement selon la revendication 6, **caractérisé en ce qu'**un piston d'amortissement (5a) présente une soupape de non retour (83) et un autre piston d'amortissement (5b) présente une soupape de surpression (84).

15. Mécanisme d'entraînement selon l'une quelconque des revendications 6 à 14,
**caractérisé en ce que** pour le couplage hydraulique de pistons d'amortissement (5a, 5b) disposés de part et d'autre de l'arbre de fermeture (2), on prévoit un conduit annulaire (71) dans le palier du côté du fond (21b) de l'arbre de fermeture (2), de préférence dans un couvercle de boîtier recevant le palier (21b).

16. Mécanisme d'entraînement selon la revendication 1, **caractérisé en ce que** deux ou plusieurs cames de levage (22a, 22b) sont disposées l'une au-dessus de l'autre sur l'arbre de fermeture (2).

17. Mécanisme d'entraînement selon la revendication 16,
**caractérisé en ce que** les cames de levage (22a, 22b) sont réalisées avec une symétrie spéculaire propre par rapport à leur axe longitudinal.

18. Mécanisme d'entraînement selon la revendication 16,
**caractérisé en ce qu'**au moins deux cames de levage (22a, 22b) sont réalisées de manière identique.

19. Mécanisme d'entraînement selon la revendication 1, **caractérisé en ce que** deux ou plusieurs engrenages à crémaillère sont disposés l'un au-dessus de l'autre sur l'arbre de fermeture (2).

20. Mécanisme d'entraînement selon la revendication 1, **caractérisé en ce qu'**au moins un engrenage à crémaillère (17a, 17b) et au moins une came de levage (22a, 22b) sont disposés l'un au-dessus de l'autre sur l'arbre de fermeture (2).

21. Mécanisme d'entraînement selon l'une quelconque des revendications 16 à 20,
**caractérisé en ce que** la came de levage (22a, 22b) et/ou l'engrenage à crémaillère (17a, 17b) est réalisé(e) de telle sorte qu'il en résulte un rapport de transmission entre le mouvement du piston à ressort (3a, 3b) et la rotation de l'arbre de fermeture (2) diminuant avec l'augmentation de l'angle d'ouverture de l'arbre de fermeture (2).

22. Mécanisme d'entraînement selon la revendication 1, **caractérisé en ce que** l'arbre de fermeture (2) est réalisé de manière divisée en deux axialement à l'intérieur du boîtier (11).

23. Mécanisme d'entraînement selon l'une quelconque des revendications 16 à 22,
**caractérisé en ce qu'**à chaque fois, un piston à ressort (3a, 3b) et un piston d'amortissement (5a, 5b) coopèrent avec la même came de levage (22a, 22b) par le biais d'un rouleau de transfert de force (31a, 31b) ou un rouleau d'amortissement (51a, 51b).

24. Mécanisme d'entraînement selon la revendication 23,
**caractérisé en ce que** l'on dispose entre le piston à ressort (3a, 3b) et la came de levage (22a, 22b) et/ou entre le piston d'amortissement (5a, 5b) et la came de levage (22a, 22b) et/ou entre les deux cames de levage (22a, 22b), un engrenage réducteur.

25. Mécanisme d'entraînement selon la revendication 24,
**caractérisé en ce que** l'engrenage réducteur est réalisé sous forme de transmission à roue dentée et/ou sous forme de transmission hydraulique.

26. Mécanisme d'entraînement selon l'une quelconque des revendications précédentes,
**caractérisé en ce que** le boîtier d'entraînement (11) est réalisé sous la forme d'un boîtier en plusieurs parties, le boîtier d'entraînement (11) présentant au moins un corps de base de boîtier, dans lequel est monté l'arbre de fermeture (2), et au moins un autre composant de boîtier, qui est par exemple réalisé sous forme de boîtier à ressort.

27. Mécanisme d'entraînement selon la revendication 6, **caractérisé en ce que** le piston à ressort (3a, 3b) et le piston d'amortissement (5a, 5b) sont connectés l'un à l'autre, le piston à ressort (3a, 3b) et le piston d'amortissement (5a, 5b) se déplaçant dans le même sens lors de la rotation de l'arbre de fermeture (2, 2a, 2b).

28. Mécanisme d'entraînement selon la revendication 27,
**caractérisé en ce que** le piston à ressort (3a, 3b) et le piston d'amortissement (5a, 5b) sont guidés dans des chambres de piston séparées (12a, 12b, 13a, 13b), la tige de piston étant guidée entre les chambres de piston (12a, 12b, 13a, 13b) au moyen d'un guide (16a, 16b).
